# EUROPÄISCHE PATENTSCHRIFT

(11) **EP 3 633 297 B1**
(45) Veröffentlichungstag und Bekanntmachung des Hinweises auf die Patenterteilung: **21.04.2021**
(21) Anmeldenummer: 19000443.2
(22) Anmeldetag: 02.10.2019
(51) Int. Cl.: F27D 1/14, F23M 5/04

(54) **BEFESTIGUNG EINES ARMIERUNGSANKERS EINER FEUERFESTAUSKLEIDUNG**
FIXING OF A TRUSSING ANCHOR FOR REFRACTORY LINING
FIXATION D'UN ANCRAGE DE RENFORCEMENT D'UN REVÊTEMENT RÉFRACTAIRE

(30) Priorität: 04.10.2018 DE 102018007849
(43) Veröffentlichungstag der Anmeldung: 08.04.2020
(73) Patentinhaber: Dominion Deutschland GmbH, 40885 Ratingen-Lintorf (DE)
(72) Erfinder: Liberka, Daniel, 40885 Ratingen (DE)
(74) Vertreter: Cohausz Hannig Borkowski Wißgott

(56) Entgegenhaltungen:
- DE-U1- 9 407 542

## Beschreibung

Die Erfindung betrifft eine Verbindung zwischen einem an einer Wand oder Decke einer Feuerfestauskleidung befestigten metallenen Kopfbolzen und einem aus einem gebogenen Metallstab bestehenden Armierungsanker, der in den Feuerbeton der Feuerfestauskleidung hineinreicht, wobei an der Verbindungsstelle der Armierungsanker den Kopfbolzen unterhalb des Bolzenkopfes U-förmig umgreift.

Für mehrschichtige feuerfeste Auskleidungen, deren heißseitige Schicht aus einer monolithischen Masse besteht, werden häufig Kopfbolzen mit eingehängten Wellenankern als Armierungsanker eingesetzt. Dabei wird der Wellenanker üblicherweise mittels einer Schweiß- oder Schraubverbindung mit dem Kopfbolzen verbunden. Eine Schraubverbindung ist aus der DE 94 07 542 U1 bekannt.

Bei der Schraubverbindung entsteht eine starre Einheit. Bei der Schweißverbindung soll eine Punktschweißung eine temporäre Verbindung herstellen, um den Wellenanker während des Einbringens der heißseitigen Schicht, z. B. aus Feuerbeton, in Position zu halten. Im Betrieb der Anlage, wenn sich das feuerfeste Material aufgrund der thermischen Dehnung ausdehnt, soll sich die Schweißverbindung zwischen Kopfbolzen und Wellenanker lösen und somit eine begrenzte Bewegung der Frontschicht zulassen. Die Schweißverbindung soll also stabil genug sein, um den Wellenanker während der Montage des Frontmaterials sicher in Position zu halten, dies auch beim Einsatz von Innenrüttlern zum Verdichten von Betonen oder beim Stampfen von plastischen Massen. Die Schweißverbindung soll aber später während des Betriebs nicht mehr bestehen, um Dehnungsbewegungen zuzulassen. Die temporäre Festigkeit der Schweißverbindung hängt weitgehend von der Erfahrung des Schweißers ab und ist schwer zu erreichen.

Aufgabe der Erfindung ist es, eine Verbindung hoher Festigkeit und einfacher Montage zwischen einem Armierungsanker und einem Kopfbolzen der eingangs genannten Art zu schaffen, bei der während der Montage und des Einbringens des Betons ein sicherer und unveränderlicher Halt des Armierungsankers am Kopfbolzen gegeben ist und während des Betriebs des Feuerungsraumes eine Beweglichkeit zwischen dem Armierungsanker und dem Kopfbolzen besteht, um thermische Bewegungen aufzufangen.

Diese Aufgabe wird erfindungsgemäß dadurch gelöst, dass die Verbindungsstelle von einer aufschiebbaren Kunststoffkappe umfasst ist, die mit einer Deckfläche den Bolzenkopf überdeckt und auf der der Deckfläche gegenüberliegenden Seite einen Einführungsspalt aufweist, durch den der Schaft des Kopfbolzens verläuft, und dass im Innenraum der Kunststoffkappe eine aufschiebbare Verbindungskappe aus Kunststoff einliegt,
- die den U-förmigen Bereich des Armierungsankers U-förmig umfasst
- mit einer Aufschieberichtung quer zur Längsrichtung des Kopfbolzens
- und an der ringförmigen Unterseite des Bolzenkopfes anliegt.

Eine solche Verbindung ist besonders einfach und leicht herstellbar und montierbar und stellt sicher, dass während der Montage der Armierungsanker in seiner gewünschten Position unveränderlich mit hoher Festigkeit gehalten ist. Während des Betriebes des Feuerungsraumes wird der Kunststoff der Kunststoffkappe durch die hohe Temperatur thermisch zersetzt oder geschmolzen, so dass ein Freiraum um die Verbindung entsteht, der eine begrenzte Beweglichkeit des Armierungsankers zulässt.

Eine besonders sichere Verbindung hoher Festigkeit wird erreicht, wenn die Verbindungskappe mit ihrer dem Bolzenkopf zugewandten Außenfläche eine formschlüssige Verbindung mit der ringförmigen Unterseite des Bolzenkopfes bildet. Dabei weist die Oberseite der Verbindungskappe Vorsprünge auf, die in Ausnehmungen der ringförmigen Unterseite des Bolzenkopfes formschlüssig einliegen.

Eine besonders einfache Montage und sichere Verbindung wird erreicht, wenn die Aufschieberichtung der Verbindungskappe quer zur Längsachse des Kopfbolzens ist.

Der Halt der beiden Kunststoffteile aneinander und des Armierungsankers am Kopfbolzen wird verbessert, wenn die Verbindungskappe in der Kunststoffkappe durch eine Rastverbindung gehalten ist.

Eine weitere Verbesserung der Montage und des Halts wird erreicht, wenn der Innenraum der Kunststoffkappe zumindest teilweise mit einem Schmelzklebstoff gefüllt ist. Hierbei kann der Schmelzkleber sogar die Verbindungskappe ersetzen.

Vorzugsweise wird vorgeschlagen, dass zum Erkennen der Drehstellung des Kopfbolzens die Oberseite des Bolzenkopfes mindestens eine Markierung aufweist. Ferner wird vorgeschlagen, dass die Kunststoffkappe und/oder die Verbindungskappe aus einem Thermoplast bestehen.

Eine sichere formschlüssige Verbindung wird erreicht, wenn der Bolzenkopf des Kopfbolzens scheibenförmig ist.

Ein Ausführungsbeispiel der Erfindung ist in den Zeichnungen dargestellt und wird im Folgenden näher beschreiben. Es zeigen
- Fig. 1: einen Kopfbolzen,
- Fig. 2: eine Verbindungskappe,
- Fig. 3: eine Kunststoffkappe (Kunststoffklemmkappe),
- Fig. 4: einen axialen Schnitt durch die Verbindung,
- Fig. 5: eine perspektivische Darstellung der geschnittenen Verbindung nach Fig. 4,
- Fig. 6: eine Ansicht von oben auf die Verbindung,
- Fig. 7: eine perspektivische Darstellung der Verbindung.

Bei einer feuerfesten Auskleidung eines Feuerungsraumes werden metallene Kopfbolzen 1 an die Seitenwand und an die Decke des Feuerungsraumes befestigt insbesondere angeschweißt, an deren scheibenförmigen Bolzenkopf 2 ein Armierungsanker 3 insbesondere ein Wellenanker befestigt wird, indem der mittlere, U-förmig gebogene Bereich 4 des Armierungsankers den Bolzen 1 unterhalb des Bolzenkopfes 2 umfasst.

Auf den U-förmig gebogenen Bereich 4 des Armierungsankers 3 ist eine Verbindungskappe 5 aufgesteckt, mit einer Steckverbindung quer (vorzugsweise in einem Winkel von 90 Grad) zur Längsachse des Kopfbolzens. Entsprechend der U-Form des Armierungsankers im Verbindungsbereich ist die Verbindungskappe 5 U-förmig um den mittleren Bereich 4 gebogen und umfasst hierbei den Bereich 4 des gebogenen Metallstabs des Ankers 3 seitlich (Seite 5a) und ober- als auch unterseitig (Oberseite 5b, Unterseite 5c), so dass dieses Umfassen auch U-förmig ist. Hierbei weist die Oberseite 5b Vorsprünge 5d und/oder Ausnehmungen auf, die mit entsprechenden Ausnehmungen und Vorsprüngen 1a an der Unterseite des Bolzenkopfes 2 korrespondieren, so dass ein formschlüssiger Halt zwischen der Oberseite 5b der Verbindungskappe 5 und der Unterseite des Bolzenkopfes 2 besteht. Hierdurch ist eine sichere Stellung des Ankers 3 gegenüber dem Bolzen 1 einstellbar.

Die Verbindungskappe 5 ist in eine U-förmige Kunststoffkappe 7 seitlich einschiebbar mit einer Steckverbindung quer und vorzugsweise in einem Winkel von 90 Grad zur Längsachse des Kopfbolzens. Die Kunststoffkappe 7 umfasst die Verbindungskappe 5 formschlüssig und überdeckt zudem mit der Oberseite 7a den Kopf 2 des Kopfbolzens 1 vollständig. Die Unterseite 7b liegt zur Oberseite 7a parallel und besitzt einen Schlitz als Einführungsspalt 7c, in dem der Schaft des Kopfbolzens einliegt.

Der Innenraum der Kunststoffkappe 7 ist vollständig von dem oberen Bereich des Kopfbolzens, der Verbindungskappe 5 und dem U-förm ig gebogenen Bereich 4 des Armierungsankers 3 ausgefüllt, so dass in den Innenraum der Kunststoffkappe 7 Beton nicht strömen kann.

In einer weiteren Ausführung wird der restliche Innenraum der Kunststoffkappe 7 mit einem Schmelzklebstoff ausgefüllt, der während des Betriebs aufgrund der hohen Temperaturen auch schmilzt und während der Montage dem Armierungsanker einen sicheren Halt gibt.

## Patentansprüche

1. Verbindung zwischen einem an einer Wand oder Decke einer Feuerfestauskleidung befestigten metallenen Kopfbolzen (1) und einem aus einem gebogenen Metallstab bestehenden Armierungsanker (3), der in den Feuerbeton der Feuerfestauskleidung hineinreicht, wobei an der Verbindungsstelle der Armierungsanker den Kopfbolzen unterhalb des Bolzenkopfes (2) U-förmig umgreift, **dadurch gekennzeichnet, dass** die Verbindungsstelle von einer aufschiebbaren Kunststoffkappe (7) umfasst ist, die mit einer Deckfläche (7a) den Bolzenkopf (2) überdeckt und auf der der Deckfläche gegenüberliegenden Seite einen Einführungsspalt (7c) aufweist, durch den der Schaft des Kopfbolzens (1) verläuft, und dass im Innenraum der Kunststoffkappe (7) eine aufschiebbare Verbindungskappe (5) aus Kunststoff einliegt,
- die den U-förmigen Bereich des Armierungsankers (3) U-förmig umfasst
- mit einer Aufschieberichtung quer zur Längsrichtung des Kopfbolzens (1)
- und an der ringförmigen Unterseite des Bolzenkopfes (2) anliegt.

2. Verbindung nach Anspruch 1, **dadurch gekennzeichnet, dass** die Verbindungskappe (5) mit ihrer dem Bolzenkopf (2) zugewandten Außenfläche eine formschlüssige Verbindung mit der ringförmigen Unterseite des Bolzenkopfes (2) bildet.

3. Verbindung nach Anspruch 2, **dadurch gekennzeichnet, dass** die Oberseite (5a) der Verbindungskappe (5) Vorsprünge (5d) aufweist, die in Ausnehmungen (1a) der ringförmigen Unterseite des Bolzenkopfes (2) formschlüssig einliegen.

4. Verbindung nach einem der vorherigen Ansprüche, **dadurch gekennzeichnet, dass** die Aufschieberichtung der Verbindungskappe (5) quer zur Längsachse des Kopfbolzens (1) ist.

5. Verbindung nach einem der Ansprüche 1 bis 4, **dadurch gekennzeichnet, dass** die Verbindungskappe (5) in der Kunststoffkappe (7) durch eine Rastverbindung gehalten ist.

6. Verbindung nach einem der vorherigen Ansprüche, **dadurch gekennzeichnet, dass** der Innenraum der Kunststoffkappe (7) zumindest teilweise mit einem Schmelzklebstoff gefüllt ist.

7. Verbindung nach einem der vorherigen Ansprüche, **dadurch gekennzeichnet, dass** zum Erkennen der Drehstellung des Kopfbolzens (1) die Oberseite des Bolzenkopfes (2) mindestens eine Markierung aufweist.

8. Verbindung nach einem der vorherigen Ansprüche, **dadurch gekennzeichnet, dass** die Kunststoffkappe (7) und/oder die Verbindungskappe (5) aus einem Thermoplast bestehen.

9. Verbindung nach einem der vorherigen Ansprüche, **dadurch gekennzeichnet, dass** der Bolzenkopf (2) des Kopfbolzens (1) scheibenförmig ist.

## Claims

1. Connection between a metal head bolt (1) fastened to a wall or ceiling of a refractory lining and a reinforcing anchor (3) consisting of a bent metal rod and extending into the refractory concrete of the refractory lining, wherein, at the connecting point, the reinforcing anchor engages around the head bolt underneath the bolt head (2) in a U-shaped manner, **characterized in that** the connecting point is enclosed by a plastic cap (7) which can be pushed on, which with a top surface (7a) covers the bolt head (2) and which has, on the side situated opposite the top surface, an insertion gap (7c) through which the shank of the head bolt (1) runs, and **in that** a connecting cap (5) of plastic that can be pushed on lies in the interior space of the plastic cap (7),
- which connecting cap encloses the U-shaped region of the reinforcing anchor (3) in a U-shaped manner
- with a push-on direction transverse to the longitudinal direction of the head bolt (1)
- and bears against the annular bottom side of the bolt head (2).

2. Connection according to Claim 1, **characterized in that**, with its outer surface which faces the bolt head (2), the connecting cap (5) forms a form-fitting connection with the annular bottom side of the bolt head (2) .

3. Connection according to Claim 2, **characterized in that** the top side (5a) of the connecting cap (5) has projections (5d) which lie in recesses (1a) of the annular bottom side of the bolt head (2) in a form-fitting manner.

4. Connection according to one of the preceding claims, **characterized in that** the push-on direction of the connecting cap (5) is transverse to the longitudinal axis of the head bolt (1).

5. Connection according to one of Claims 1 to 4, **characterized in that** the connecting cap (5) is held in the plastic cap (7) by a latching connection.

6. Connection according to one of the preceding claims, **characterized in that** the interior space of the plastic cap (7) is filled at least partially with a hotmelt adhesive.

7. Connection according to one of the preceding claims, **characterized in that** the top side of the bolt head (2) has at least one marking for the purpose of identifying the rotary position of the head bolt (1).

8. Connection according to one of the preceding claims, **characterized in that** the plastic cap (7) and/or the connecting cap (5) consist of a thermoplastic.

9. Connection according to one of the preceding claims, **characterized in that** the bolt head (2) of the head bolt (1) is disc-shaped.

## Revendications

1. Assemblage entre un boulon de tête (1) métallique fixé à un mur ou un plafond d'un revêtement réfractaire et un ancrage de renforcement (3) constitué d'une barre métallique cintrée, qui pénètre dans le béton réfractaire du revêtement réfractaire, l'ancrage de renforcement venant en prise en forme de U autour du boulon de tête en dessous de la tête de boulon (2) au niveau du point d'assemblage, **caractérisé en ce que** le point d'assemblage est enveloppé par un capuchon en plastique (7) pouvant être enfoncé par-dessus, lequel recouvre la tête de boulon (2) avec une surface de recouvrement (7a) et présente, du côté opposé à la surface de recouvrement, une fente d'introduction (7c) à travers laquelle s'étend la tige du boulon de tête (1), et **en ce qu'**un capuchon d'assemblage (5) en plastique pouvant être enfoncé par le dessus s'insère dans l'espace intérieur du capuchon en plastique (7), lequel capuchon d'assemblage
- enveloppe en forme de U la région en forme de U de l'ancrage de renforcement (3),
- s'applique avec une direction d'enfoncement transversale à la direction longitudinale du boulon de tête (1)
- et contre le côté inférieur annulaire de la tête de boulon (2).

2. Assemblage selon la revendication 1, **caractérisé en ce que** le capuchon d'assemblage (5) forme avec sa surface extérieure tournée vers la tête de boulon (2) un assemblage par engagement par correspondance de formes avec le côté inférieur annulaire de la tête de boulon (2).

3. Assemblage selon la revendication 2, **caractérisé en ce que** le côté supérieur (5a) du capuchon d'assemblage (5) présente des saillies (5d) qui s'insèrent par engagement par correspondance de formes dans des évidements (1a) du côté inférieur annulaire de la tête de boulon (2).

4. Assemblage selon l'une quelconque des revendications précédentes, **caractérisé en ce que** la direction d'enfoncement du capuchon d'assemblage (5) est transversale à l'axe longitudinal du boulon de tête (1).

5. Assemblage selon l'une quelconque des revendications 1 à 4, **caractérisé en ce que** le capuchon d'assemblage (5) est retenu dans le capuchon en plastique (7) par un assemblage par encliquetage.

6. Assemblage selon l'une quelconque des revendications précédentes, **caractérisé en ce que** l'espace intérieur du capuchon en plastique (7) est au moins en partie rempli d'un adhésif fusible.

7. Assemblage selon l'une quelconque des revendications précédentes, **caractérisé en ce que** pour reconnaître la position de rotation du boulon de tête (1), le côté supérieur de la tête de boulon (2) présente au moins un marquage.

8. Assemblage selon l'une quelconque des revendications précédentes, **caractérisé en ce que** le capuchon en plastique (7) et/ou le capuchon d'assemblage (5) se composent d'un matériau thermoplastique.

9. Assemblage selon l'une quelconque des revendications précédentes, **caractérisé en ce que** la tête de boulon (2) du boulon de tête (1) est en forme de disque.
